# EUROPÄISCHE PATENTSCHRIFT

(11) **EP 1 020 636 B1**
(45) Veröffentlichungstag und Bekanntmachung des Hinweises auf die Patenterteilung: **04.02.2004**
(21) Anmeldenummer: 99121319.0
(22) Anmeldetag: 26.10.1999
(51) Int. Cl.: F02M 37/10, F02M 37/20

(54) **Elektrische Brennstoffpumpe**
Electric fuel pump
Pompe à carburant électrique

(30) Priorität: 14.01.1999 DE 19901032
(43) Veröffentlichungstag der Anmeldung: 19.07.2000
(73) Patentinhaber: TI Automotive (Neuss) GmbH, 41456 Neuss (DE)
(72) Erfinder: Moll, Günter, 41238 Mönchengladbach (DE); Kluth, Stefan, 41469 Neuss (DE); Wolters, Stefan, 41238 Mönchengladbach (DE)
(74) Vertreter: von Kirschbaum, Alexander, Dipl.-Ing.

(56) Entgegenhaltungen:
- DE-A- 3 540 260
- DE-A- 4 038 875
- DE-A- 4 409 032

## Beschreibung

Die Erfindung betrifft eine elektrische Brennstoffpumpe für Brennkraftmaschinen, die für einen Einsatz in einen Brennstofftank geeignet ist, wobei eine Förderung durch die Brennstoffpumpe hindurch von in Einbaulage geodätisch unten nach oben erfolgt und oben ein Entgasungsventil angeordnet ist, das bei abgestellter Pumpe geöffnet ist.

Eine derartige Brennstoffpumpe ist beispielsweise in der DE 196 18 452 A1 beschrieben.

Diese Brennstoffpumpe arbeitet bei gefülltem Brennstofftank zufriedenstellend, lediglich bei fast entleertem Tank, wenn der Brennstoffspiegel unterhalb der Ventilauslaßöffnung steht, tritt eine zeitlich verzögert einsetzende Förderung ein, die aus der über die Ventilauslaßöffnung bei abgestellter Pumpe erfolgte Entleerung des Pumpeninnenraums resultiert, d. h. die Pumpe muß nach Inbetriebnahme erst gefüllt werden. Hierdurch kann es zu Fehlstarts der Brennkraftmaschine kommen.

Hiervon ausgehend ist es daher Aufgabe der Erfindung, Maßnahmen aufzufinden, mit denen ein schneller Wiederstart der Brennkraftmaschine möglich wird.

Diese Aufgabe ist durch die im Kennzeichen des Patentanspruchs genannten Merkmale gelöst.

Ein Ausführungsbeispiel der Erfindung ist nachfolgend beschrieben.

Elektrische Brennstoffpumpe für einen Einsatz in einem Brennstofftank, wobei in Einbaulage in einem Schingertopf oder auf dem Tankboden eine Förderung durch die Pumpe hindurch geodätisch von unten nach oben erfolgt und oben ein Entgasungsventil angeordnet ist, das bei abgestellter Pumpe geöffnet ist.

Erfindungsgemäß ist nun eine Ventilauslaßöffnung vorgesehen, die über eine Leitung nach unten geführt ist und dort in den Brennstofftank einmündet. Durch diese Maßnahmen wird eine Rückbelüftung des Pumpeninnenraums über die Ventilaustrittsöffnung verhindert, da nun die Leitung unterhalb des Brennstoffspiegels in den Brennstofftank einmündet, so daß der Brennstoff in dem so gebildeten Schwanenhals nicht abfließen kann.

Die Pumpe fördert nach Inbetriebnahme ohne Verzögerung.

## Patentansprüche

1. Elektrische Brennstoffpumpe für einen Einsatz in einem Brennstofftank, wobei in Einbaulage in einem Schingertopf oder auf dem Tankboden eine Förderung durch die Pumpe hindurch geodätisch von unten nach oben erfolgt und oben ein Entgasungsventil angeordnet ist, das bei abgestellter Pumpe geöffnet ist, **dadurch gekennzeichnet, daß** die Ventilauslaßöffnung über eine Leitung nach unten geführt ist und dort in den Brennstofftank unterhalb des Brennstoffspiegels einmündet.

## Claims

1. Electric fuel pump for use in a fuel tank, wherein, in the position installed in a surge tank or on the tank bottom, conveying through the pump is effected geodesically from bottom to top and a degassing valve is arranged at the top which is open when the pump is deactivated, **characterized in that** the valve outlet opening is guided downward by means of a conduit and opens into the fuel tank below the fuel level.

## Revendications

1. Pompe à carburant électrique pour utilisation dans un réservoir de carburant, le refoulement, dans une position de la pompe installée dans un réservoir d'équilibre ou sur le fond de la réservoir, étant accompli géodésiquement de l'haut vers le bas à travers de la pompe, et un clapet de dégazage étant prévu dans la partie haute, le clapet étant ouvert quand la pompe est arrêtée, **caractérisée en ce que** l'ouverture de décharge du clapet est guidée vers le bas par un conduit, où elle débouche dans le réservoir de carburant au-dessous du niveau du carburant.
